# EUROPÄISCHE PATENTSCHRIFT

(11) **EP 2 927 390 B1**
(45) Veröffentlichungstag und Bekanntmachung des Hinweises auf die Patenterteilung: **31.10.2018**
(21) Anmeldenummer: 15151157.3
(22) Anmeldetag: 14.01.2015
(51) Int. Cl.: E04F 13/08

(54) **Fassadenhaltevorrichtung**
Façade holding device
Dispositif de maintien de façades

(30) Priorität: 03.03.2014 DE 102014203819
(43) Veröffentlichungstag der Anmeldung: 07.10.2015
(73) Patentinhaber: BWM Dübel + Montagetechnik GmbH, 70771 Leinfelden-Echterdingen (DE)
(72) Erfinder: Reinwarth, Klaus, 70771 Leinfelden-Echterdingen (DE); Reinwarth, Klaus-Peter, 70771 Leinfelden-Echterdingen (DE)
(74) Vertreter: Suchy, Ulrich Johannes

(56) Entgegenhaltungen:
- DE-A1- 2 738 748
- DE-A1- 3 212 849
- DE-C1- 10 220 284
- FR-A1- 2 986 814

## Beschreibung

Die Erfindung betrifft eine Fassadenhaltevorrichtung mit den Merkmalen des Oberbegriffs des Patentanspruchs 1.

Aus der DE 102 20 284 C1 ist eine Vorrichtung zur Halterung von Funktionsteilen bekannt. Die Vorrichtung umfasst einen Adapter in Form einer u-förmigen Federklemme, welche mit einem Anker und einem Funktionsteil zusammenführbar ist und als komplette Einheit handhabbar ist.

Aus der DE 32 32 105 C2 ist eine Haltevorrichtung für eine Tragschiene einer vorgehängten Wand- oder Deckenverkleidung bekannt. Diese umfasst einen Dübel, welcher mit einem Außengewinde versehen ist, das zum Aufschrauben einer Bundbüchse dient, welche gemeinsam mit einem Mitnehmerteil den Dübel an der Tragschiene festlegt.

Die bekannte Haltevorrichtung ist einfach montierbar, stabil und hat sich vielfach bewährt. Es besteht jedoch Bedarf, die Haltevorrichtung günstiger herstellen zu können. Hiervon ausgehend liegt der vorliegenden Erfindung die Aufgabe zugrunde, eine günstig herstellbare Fassadenhaltevorrichtung zu schaffen, mit welcher die Vorteile der aus der DE 32 32 105 C2 bekannten Haltevorrichtung erhalten bleiben.

Diese Aufgabe wird bei einer Fassadenhaltevorrichtung der eingangs genannten Art erfindungsgemäß durch die kennzeichnenden Merkmale des Patentanspruchs 1 gelöst.

Die erfindungsgemäße Fassadenhaltevorrichtung ermöglicht die Verwendung von Normteilen und von besonders einfach aufgebauten Bauteilen. Diese Bauteile umfassen eine Schraube mit einem Schraubenschaft und mit einem bezogen auf den Durchmesser des Schraubenschafts im Durchmesser größeren Schraubenkopf. Diese Bauteile umfassen außerdem eine Halteplatte und eine Gegenplatte, welche den Schraubenkopf der Schraube so umgreifen, dass die Schraube mit ihrer Kopfunterseite an der Halteplatte abgestützt ist und mit ihrer Kopfoberseite an der Gegenplatte.

Zur Verbindung von Halteplatte und Gegenplatte ist eine Verbindungseinrichtung vorgesehen. Diese ermöglicht eine vorzugsweise lösbare Verbindung zwischen Halteplatte und Gegenplatte, sodass der Schraubenkopf zunächst in die Halteplatte einsetzbar ist und anschließend die Gegenplatte mit der Halteplatte verbindbar ist, wobei dann die Gegenplatte die Kopfoberseite der Schraube überfängt.

Die erfindungsgemäße Konstruktion ermöglicht es, auf die Schraube wirkende Zugkräfte mittels der Halteplatte und auf die Schraube wirkende Druckkräfte mittels der Gegenplatte aufzunehmen oder zu übertragen.

Die erfindungsgemäße Fassadenhaltevorrichtung ermöglicht es außerdem, eine Gebäudewand, welche mit einer Fassadenverkleidung versehen werden soll, zunächst vollflächig mit einem (weichen oder harten) Dämmmaterial zu verkleiden, bevor dann die erfindungsgemäße Fassadenhaltevorrichtung an der Gebäudewand montiert werden kann. Hierbei durchsetzt lediglich die Schraube (und ggf. ein Dübel) das Dämmmaterial.

Die Verwendung einer Schraube ermöglicht eine Tiefenjustierung im Sinne der Einstellung eines Abstands zwischen Schraubenkopf und Außenseite der Gebäudewand. Dieser Abstand kann in einfacher Weise durch Wahl der Einschraubtiefe der Schraube in die Gebäudewand eingestellt werden.

Bei einer bevorzugten Ausführungsform weist die Halteplatte einen Aufnahmebereich zur Anordnung eines Schraubenkopfs der Schraube auf. Dieser Aufnahmebereich grenzt vorzugsweise an eine Durchbrechung der Halteplatte, welche zum Durchtritt des Schraubenschafts dient.

Der Aufnahmebereich ist vorzugsweise in Form einer Senkung ausgebildet, sodass der Schraubenkopf innerhalb der Halteplatte versenkt anordenbar ist.

Die erfindungsgemäße Fassadenhaltevorrichtung ist dazu geeignet, lediglich den Kopf der Schraube zwischen Halteplatte und Gegenplatte anzuordnen. Bei einer bevorzugten Ausführungsform umfasst die Fassadenhaltevorrichtung jedoch einen Dübel, in welchen die Schraube einsetzbar ist. Für diesen Fall ist es bevorzugt, dass der Aufnahmebereich der Halteplatte, welcher zur Anordnung des Schraubenkopfs dient, zusätzlich auch zur Aufnahme eines Kopfbereichs des Dübels dient. In diesem Fall ist es bevorzugt, dass sich die Kopfunterseite der Schraube unter Zwischenschaltung des Materials des Kopfbereichs des Dübels an der Halteplatte, insbesondere an dem Aufnahmebereich der Halteplatte, abstützt.

Insbesondere für den Fall, dass die Fassadenhaltevorrichtung einen vorstehend beschriebenen Dübel umfasst, ist es bevorzugt, dass der Aufnahmebereich Einkerbungen zum Durchtritt von Verdrehsicherungsflügeln des Dübels aufweist. Auf diese Weise kann beim Einsetzen des Dübels in die Halteplatte eine lokale Verformung des Dübels verhindert werden.

Die Gegenplatte kann einstückig mit der Halteschiene ausgebildet sein oder durch ein separates Bauteil bereitgestellt sein. Bei einem separaten Bauteil ist es bevorzugt, dass die Gegenplatte Teil eines mit der Halteschiene verbindbaren oder verbundenen Profilelements ist. Solche Profilelemente erstrecken sich vorzugsweise nur über einen Teilabschnitt der Länge der Halteschiene und dienen zur Verbindung der Halteplatte und der Halteschiene.

Vorzugsweise hat das Profilelement ein T-Profil, ein L-Profil ein U-Profil oder ein tulpenförmiges Profil, um eine einfache Montage einer Halteschiene an dem Profilelement zu ermöglichen.

Eine stabile und gleichzeitig einfache Möglichkeit zur Verbindung der Halteplatte und der Gegenplatte besteht darin, dass die Verbindungseinrichtung eine Verschraubung umfasst. Hierbei ist es bevorzugt, dass mindestens eine, vorzugsweise zwei, aber beispielsweise auch drei, vier oder mehr Verbindungsschrauben die Gegenplatte in umfangsseitig offenen Schlitzen oder umfangsseitig geschlossenen Durchbrechungen durchsetzen und mit der Halteplatte verschraubt sind. Im einfachsten Fall weist die Halteplatte zur Verschraubungsaufnahme der Verbindungsschrauben Innengewinde auf, welche in Sack- oder Durchgangslöchern der Halteplatte ausgebildet sind. Alternativ oder zusätzlich zu einer Verschraubung umfasst die Verbindungseinrichtung eine Vernietung.

Es ist möglich, dass die Halteplatte und die Gegenplatte aneinander anliegen, wodurch die Bauteilzahl der Fassadenhaltevorrichtung minimiert wird.

Es ist möglich, dass die aneinander anliegenden Flächen der Halteplatte und der Gegenplatte glatt ausgebildet sind, sodass diese Elemente leicht gegeneinander verschieb- und positionierbar sind.

Es ist auch möglich, dass die Halteplatte und die Gegenplatte mittels angerauten Reibflächen und/oder mittels Verzahnungen aneinander anliegen, wodurch eine besonders schubstabile Verbindung zwischen Halteplatte und Gegenplatte hergestellt werden kann.

Nach einer weiteren Ausführungsform der Erfindung sind die Halteplatte und Gegenplatte unter Zwischenschaltung mindestens eines Zwischenelements miteinander verbunden. Ein solches Zwischenelement kann eine maßausgleichende und/oder dämpfende Wirkung haben, beispielsweise für den Fall, dass das Zwischenelement durch eine Elastomerschicht gebildet ist oder eine solche umfasst.

Es ist auch möglich, dass das Zwischenelement eine von einer geraden Ebene abweichende, insbesondere gekrümmte, Ausrichtfläche zur Ausrichtung der Gegenplatte aufweist. Dies hat den Vorteil, dass die Gegenplatte relativ zu der Halteplatte ausrichtbar ist, insbesondere eine Neigung eingestellt werden kann, welche von einer zu der Außenseite der Gebäudewand senkrechten Richtung abweicht.

Für den Fall, dass die Fassadenhaltevorrichtung ein vorstehend beschriebenes Zwischenelement umfasst, ist es möglich, dass die Kopfoberseite der Schraube an einem solchen Zwischenelement anliegt.

Unabhängig von der Verwendung eines vorstehend beschriebenen Zwischenelements ist es aber auch möglich, dass die Kopfoberseite der Schraube an der Gegenplatte anliegt.

Bei einer bevorzugten Ausführungsform der Erfindung ist vorgesehen, dass die Verbindungseinrichtung mindestens ein Formschlusselement zur formschlüssigen Verbindung von Halteplatte und Gegenplatte umfasst. Ein solches Formschlusselement ist vorzugsweise einstückig mit der Halteplatte oder der Gegenplatte ausgebildet.

Es ist möglich, dass ein Formschlusselement derart ausgebildet ist, dass der Formschluss zwischen Halteplatte und Gegenplatte ein Abheben der Gegenplatte von der Halteplatte verhindert. Hierfür ist es bevorzugt, wenn das Formschlusselement mit einer der Platten (beispielsweise der Halteplatte) verbunden oder einstückig ausgebildet ist und wenn ein Plattenabschnitt der anderen Platte (beispielsweise der Gegenplatte) von dem Formschlusselement übergriffen ist.

Zusätzlich oder alternativ hierzu ist es möglich, dass ein Formschlusselement derart ausgebildet ist, dass der Formschluss zwischen Halteplatte und Gegenplatte ein seitliches Verschieben (insbesondere in horizontaler Richtung) und/oder ein vertikales Verschieben der Gegenplatte relativ zu der Halteplatte verhindert. Hierfür ist es bevorzugt, wenn das Formschlusselement mit einer der Platten (beispielsweise der Halteplatte) verbunden oder einstückig ausgebildet ist und und wenn das Formschlusselement in eine Aussparung der anderen Platte (beispielsweise der Gegenplatte) eingreift oder ein an der anderen Platte angeordnetes Formschlusselement umgreift oder umfängt.
Weitere Merkmale und Vorteile der Erfindung sind Gegenstand der nachfolgenden Beschreibung und der zeichnerischen Darstellung bevorzugter Ausführungsbeispiele.

In den Zeichnungen zeigen:
- Fig. 1: eine perspektivische Ansicht einer Ausführungsform einer Fassadenhaltevorrichtung;
- Fig. 2: eine Seitenansicht der Fassadenhaltevorrichtung gemäß Fig. 1;
- Fig. 3: eine Draufsicht der Fassadenhaltevorrichtung gemäß Fig. 1 längs einer horizontalen Schnittebene;
- Fig. 4: eine perspektivische Ansicht einer Ausführungsform einer Halteplatte in vergrößerter Darstellung;
- Fig. 5a: eine Draufsicht einer weiteren Ausführungsform einer Fassadenhaltevorrichtung längs einer horizontalen Schnittebene in einer ersten Montagelage;
- Fig. 5b: eine der Fig. 5a entsprechende Ansicht in einer zweiten Montagelage;
- Fig. 6a: eine Draufsicht einer weiteren Ausführungsform einer Fassadenhaltevorrichtung längs einer horizontalen Schnittebene in einer ersten Montagelage;
- Fig. 6b: eine der Fig. 6a entsprechende Ansicht in einer zweiten Montagelage;
- Fig. 7: eine Draufsicht einer weiteren Ausführungsform einer Fassadenhaltevorrichtung;
- Fig. 8: eine Draufsicht einer weiteren Ausführungsform einer Fassadenhaltevorrichtung; und
- Fig. 9: eine perspektivische Ansicht einer weiteren Ausführungsform einer Fassadenhaltevorrichtung.

In den Figuren 1 bis 4 ist eine Ausführungsform einer Fassadenhaltevorrichtung dargestellt, welche insgesamt mit dem Bezugszeichen 10 bezeichnet ist. Die Fassadenhaltevorrichtung 10 umfasst einen insbesondere aus Kunststoff hergestellten Dübel 12 mit einem Spreizende 14 und mit einem dem Spreizende 14 gegenüberliegend angeordneten Kopfbereich 16. Der Dübel 12 dient zur Aufnahme einer Schraube 18, welche in den Dübel 12 einführbar ist und das Spreizende 14 innerhalb einer Dübelaufnahme 20 einer Gebäudewand 22 verspreizt.

Die Fassadenhaltevorrichtung 10 umfasst ferner eine in vertikaler oder horizontaler Richtung verlaufende Halteschiene 24, welche zu der Gebäudewand 22 beabstandet fixiert ist. Die Halteschiene 24 weist parallel zu der Außenseite der Gebäudewand 22 verlaufende Befestigungsabschnitte 26 auf, welche zur Anordnung von an sich bekannten und daher nicht dargestellten Fassadenverkleidungselementen oder von Unterkonstruktionselementen der Fassadenverkleidungselemente (also einer "Sekundärkonstruktion", beispielsweise in Form horizontaler Tragprofile) dienen. Diese Fassaden- oder Unterkonstruktionselemente werden mittels an sich bekannter Verbindungselemente, beispielsweise mittels Nieten und/oder Klammern und/oder Schrauben, mit den Befestigungsabschnitten 26 der Halteschiene 24 verbunden.

Die Halteschiene 24 hat beispielsweise ein T-Profil und weist einen Verbindungsabschnitt 28 auf, der zur Verbindung mit einem Profilelement 30 dient.

Das Profilelement 30 weist beispielsweise ebenfalls ein T-Profil auf und umfasst einen Verbindungsabschnitt 32 zur Verbindung mit dem Verbindungsabschnitt 28, insbesondere unter Verwendung an sich bekannter Verbindungselemente, beispielsweise unter Verwendung von Nieten 34 und/oder Schrauben und/oder unter Verwendung von beispielsweise aus der EP 0 980 943 A1 bekannten Halteklammern oder -federn.

Das Profilelement 30 umfasst einen flächig ausgebildeten Gegenhalter 36, welcher zur Abstützung einer Kopfoberseite 38 eines Kopfs 40 der Schraube 18 dient.

Der Gegenhalter 36 kann in montiertem Zustand der Fassadenhaltevorrichtung 10 unmittelbar an der Kopfoberseite 38 anliegen oder unter Zwischenschaltung eines Zwischenelements 42, das beispielsweise als dünne Elastomerschicht ausgebildet ist.

Die Fassadenhaltevorrichtung 10 umfasst ferner eine Halteplatte 44, die in Figur 4 vergrößert dargestellt ist.

Die Halteplatte 44 weist eine in montiertem Zustand der Gebäudewand 22 zugewandte Rückseite 46 sowie eine Vorderseite 48 auf. Eine durch den Abstand zwischen Rückseite 46 und Vorderseite 48 bestimmte Materialstärke der Halteplatte 44 beträgt beispielsweise zwischen ungefähr 5 mm und ungefähr 20 mm.

Die Halteplatte 44 weist eine sich zwischen Vorderseite 48 und Rückseite 46 erstreckende Durchbrechung 50 zum Durchtritt des Dübels 12 und des Schafts der Schraube 18 auf.

Die Halteplatte 44 weist ferner einen Aufnahmebereich 52 auf, der Teil der Durchbrechung 50 ist oder an diese angrenzt. Vorzugsweise ist der Aufnahmebereich 52 in Form einer Senkung 54 ausgebildet. Insbesondere sind die Abmessungen der Senkung 54 auf die Abmessungen des Kopfbereichs 16 des Dübels 12 abgestimmt, sodass die Außenseite des Kopfbereichs 16 mit Spielpassung in der Senkung 54 anordenbar ist.

Optional weist die Halteplatte 44 im Bereich der Durchbrechung 50 Einkerbungen 56 auf, welche ein verquetschungs- und verformungsfreies Einführen eines Verdrehsicherungsflügel aufweisenden Dübels 12 in die Durchbrechung 50 ermöglichen.

Die Halteplatte 44 umfasst ferner Bohrungen 58, welche vorzugsweise mit einem Innengewinde versehen sind. Die Bohrungen 58 dienen zur Verschraubung mit Schrauben 60 (vgl. Figur 1), welche die Gegenplatte 36 im Bereich von Löchern 62 oder Schlitzen durchsetzen (und bei Verwendung eines Zwischenelements vorzugsweise auch entsprechende Löcher 64 oder Schlitze eines Zwischenelements 42 durchsetzen). Anstelle von Schrauben 60 können auch Nieten vorgesehen sein. In diesem Fall sind die Bohrungen 58 vorzugsweise nicht mit einem Innengewinde versehen.

Der Aufnahmebereich 52 dient zur Abstützung einer Kopfunterseite 66 des Kopfs 40 der Schraube 18 (vgl. Figur 3). Diese Abstützung kann unmittelbar erfolgen, oder bei Verwendung eines Dübels 12 unter Zwischenschaltung des Materials des Kopfbereichs 16 des Dübels 12.

In montiertem Zustand der Fassadenhaltevorrichtung 10 ist der Schraubenkopf 40 der Schraube 18 zwischen der Halteplatte 44 und der Gegenplatte 36 gefangen. Auf diese Weise können auf die Schraube 18 wirkende Zug- und Druckkräfte übertragen und/oder in die Schraube 18 eingeleitet werden, welche auch beispielsweise gewichtsbedingte Querkräfte aufnehmen kann.

Es ist möglich, dass die Vorderseite 48 der Halteplatte 44 und eine Rückseite (ohne Bezugszeichen) der Gegenplatte 36 glatt und eben ausgeführt sind. Dies ist in den Figuren 1 bis 4 dargestellt.

Es ist aber auch möglich, siehe Figuren 5a und 5b, die Vorderseite 48 der Halteplatte 44 und/oder eine Rückseite 68 der Gegenplatte 36 aufzurauen oder mit einer Verzahnung 70 zu versehen. Auf diese Weise kann eine in Querrichtung formschlüssige Verbindung zwischen Gegenplatte 36 und Halteplatte 44 bereitgestellt werden. Im Übrigen wird für die Fassadenhaltevorrichtung 10 gemäß Figuren 5a und 5b auf die vorstehende Beschreibung der Fassadenhaltevorrichtung 10 gemäß Figuren 1 bis 4 Bezug genommen.

Die Fassadenhaltevorrichtungen 10 gemäß Figuren 6a und 6b weisen über das Ausführungsbeispiel gemäß Figuren 5a und 5b hinausgehend Zwischenelemente 42 auf, welche mit einer gewölbten Ausrichtfläche 72 versehen sind. Diese wirkt mit einer komplementär gekrümmten Anlagefläche 74 der Gegenplatte 36 zusammen. Die gekrümmte Ausrichtfläche 72 des Zwischenelements 42 ermöglicht eine Neigungseinstellung und seitliche Justierung der Gegenplatte 36 (vgl. Figuren 6a und 6b) zur Ausrichtung des Profilelements 30 und der damit verbundenen Halteschiene 24.

Die vorstehend beschriebenen Fassadehaltevorrichtungen 10 eignen sich besonders gut für Schrauben 18 mit Senkkopf, bei welchem die Kopfunterseite 66 relativ zu einer Schraubenachse schräg geneigt ist.

In den Figuren 7 und 8 sind Ausführungsbeispiele von Fassadenhaltevorrichtungen 10 dargestellt, welche sich besonders gut für Schrauben 18 eignen, deren Kopfunterseite 66 senkrecht zu einer Schraubenlängsachse verläuft. Dies ist beispielsweise bei Schrauben 18 der Fall, deren Kopf 40 sechskantförmig ausgebildet ist. In diesem Fall ist es bevorzugt, dass die Halteplatte 44 eine sich senkrecht zu der Schraubenlängsachse erstreckende Anlagefläche 76 aufweist. Diese Anlagefläche 76 kann als Teil eines Aufnahmebereichs 52 gegenüber einer Vorderseite 48 der Halteplatte 44 in Richtung auf die Rückseite 46 zurückversetzt sein (vgl. Figur 7).

Es ist auch möglich, dass die Anlagefläche 76 Teil einer ebenen Vorderseite 48 der Halteplatte 44 ist, vgl. Figur 8. Für diesen Fall ist es bevorzugt, dass das Profil 30 tulpenförmig ausgebildet ist (also eine U-Form mit seitlichen Erweiterungen aufweist) und dass die Gegenplatte 36 einen Vorsprung 78 aufweist, welcher zur Aufnahme des Kopfs 40 der Schraube 18 dient, sodass die Kopfoberseite 38 der Schraube 18 unmittelbar oder unter Zwischenschaltung eines Zwischenelements 42 durch die Gegenplatte 36 abgestützt ist.

In der Figur 9 ist eine weitere Ausführungsform einer Fassadenhaltevorrichtung dargestellt, welche insgesamt mit dem Bezugszeichen 10 bezeichnet ist. Die Fassadenhaltevorrichtung gemäß Figur 9 ist hinsichtlich ihres Aufbaus und ihrer Funktionsweise im Wesentlichen identisch zu der vorstehend unter Bezugnahme auf Figuren 1 bis 8 beschriebenen Fassadenhaltevorrichtung 10. Daher wird auf die vorstehende Beschreibung Figuren 1 bis 8 Bezug genommen. Für sämtliche Fassadenhaltevorrichtungen 10 gemäß Figuren 1 bis 9 gilt, dass der Abstandsraum zwischen der Gebäudewand 22 und der Halteplatte 44 zur Anordnung von Dämmmaterial 79 (vergleiche Fig. 9) nutzbar ist.

Im Übrigen weist die Fassadenhaltevorrichtung 10 gemäß Figur 9 im Vergleich zu der Fassadenhaltevorrichtung gemäß Figuren 1 bis 8 nachfolgend beschriebene Besonderheiten auf.

Zur formschlüssigen Verbindung der Halteplatte 44 und der Gegenplatte 36 sind Formschlusselemente vorgesehen, die einstückig mit der Halteplatte 44 bzw. der Gegenplatte 36 ausgebildet sind.

Ein erstens Formschlusselement 80 der Halteplatte 44 ist in Form einer Umgreifungsleiste 82 ausgebildet, welche dazu ausgebildet ist, einen Randabschnitt 84 der Gegenplatte 36 zu umgreifen. Im an der Halteplatte 44 montierten Zustand der Gegenplatte 36 verhindert die Umgreifungsleiste 82 ein Abheben der Gegenplatte 36 in von der Wand 22 abgewandter Richtung.

Ein zweites Formschlusselement 86 der Halteplatte 44 ist in Form einer Vorsprungleiste 88 ausgebildet, welche dazu ausgebildet ist, in eine Randaussparung 90 der Gegenplatte 36 einzugreifen. Die Vorsprungleiste 88 bildet gemeinsam mit der Umgreifungsleiste 82 eine Sicherung gegen ein seitliches Verschieben der Gegenplatte 36 relativ zu der Halteplatte 44.

An der Gegenplatte 36 sind in Höhenrichtung jeweils benachbart zu Randaussparungen 90 weitere Formschlusselemente 92 in Form von über die Randaussparung hervorstehenden Plattenabschnitten 94 vorgesehen. Zwei in Höhenrichtung jeweils zueinander versetzte Plattenabschnitte 94 bilden gemeinsam eine Formschlusssicherung für jeweils eines der Formschlusselemente 80 und 86. Auf diese Weise ist die Gegenplatte 36 auch in Höhenrichtung relativ zu der Halteplatte 44 fixiert.

Zur Montage der Gegenplatte 36 an der Halteplatte 44 wird die Gegenplatte 36 leicht geneigt und mit seinem Randabschnitt 84 in die Umgreifungsleiste 82 der Halteplatte eingeschoben. Gleichzeitig über- bzw. unterfangen die Plattenabschnitte 94 das obere und das untere Ende der Umgreifungsleiste 82. Anschließend wird die Gegenplatte 36 parallel zu der Halteplatte 44 ausgerichtet, sodass die Vorsprungleiste 88 in Eingriff mit der Randaussparung 90 gelangt und weitere Randabschnitte 94 das obere und das untere Ende der Vorsprungleiste 88 über- bzw. unterfangen.

Zur Fixierung der Gegenplatte 36 an der Halteplatte 44 genügt eine Schrauben- oder Nietverbindung, welche vorzugsweise bezogen auf die Schraube 18 auf der der Umgreifungsleiste 82 abgewandten Seite, also auf der Seite der Vorsprungleiste 88, angeordnet ist.

## Patentansprüche

1. Fassadenhaltevorrichtung (10), umfassend eine Schraube (18) zur Verbindung mit einer Gebäudewand (22) und eine Halteschiene (24) zum Halten eines Fassadenverkleidungselements oder einer Unterkonstruktion eines Fassadenverkleidungselements, eine Halteplatte (44) zur Abstützung einer Kopfunterseite (66) der Schraube (18), eine mit der Halteschiene (24) verbundene oder einstückig ausgebildete Gegenplatte (36) zur Abstützung einer Kopfoberseite (38) der Schraube (18) und eine Verbindungseinrichtung zur Verbindung der Halteplatte (44) und der Gegenplatte (36) miteinander, **dadurch gekennzeichnet,**
**dass** die Verbindungseinrichtung eine Verschraubung (58, 60, 62) und/oder Vernietung umfasst.

2. Fassadenhaltevorrichtung (10) nach Anspruch 1, **dadurch gekennzeichnet, dass** die Halteplatte (44) einen Aufnahmebereich (52) zur Anordnung eines Schraubenkopfs (40) der Schraube (18) aufweist.

3. Fassadenhaltevorrichtung (10) nach Anspruch 2, **dadurch gekennzeichnet, dass** der Aufnahmebereich (52) in Form einer Senkung (54) ausgebildet ist.

4. Fassadenhaltevorrichtung (10) Anspruch 2 oder 3, **dadurch gekennzeichnet, dass** die Halteplatte (44) Einkerbungen (56) zum Durchtritt von Verdrehsicherungsflügeln eines Dübels (12) aufweist.

5. Fassadenhaltevorrichtung (10) nach einem der voranstehenden Ansprüche, **dadurch gekennzeichnet, dass** die Fassadenhaltevorrichtung einen Dübel (12) umfasst, in welchen die Schraube (18) einsetzbar ist.

6. Fassadenhaltevorrichtung (10) nach einem der voranstehenden Ansprüche, **dadurch gekennzeichnet, dass** die Gegenplatte (36.) Teil eines mit der Halteschiene (24) verbindbaren oder verbundenen Profilelements (30) ist.

7. Fassadenhaltevorrichtung (10) nach Anspruch 6, **dadurch gekennzeichnet, dass** das Profilelement (30) ein T-Profil, ein L-Profil, ein U-Profil oder ein tulpenförmiges Profil ist.

8. Fassadenhaltevorrichtung (10) nach einem der voranstehenden Ansprüche, **dadurch gekennzeichnet, dass** die Halteplatte (44) und die Gegenplatte (36) aneinander anliegen.

9. Fassadenhaltevorrichtung (10) nach einem der Ansprüche 1 bis 7, **dadurch gekennzeichnet, dass** die Halteplatte (44) und die Gegenplatte (36) unter Zwischenschaltung mindestens eines Zwischenelements (42) miteinander verbunden sind.

10. Fassadenhaltevorrichtung (10) nach Anspruch 9, **dadurch gekennzeichnet, dass** das Zwischenelement (42) durch eine Elastomerschicht gebildet ist oder eine solche umfasst.

11. Fassadenhaltevorrichtung (10) nach Anspruch 9 oder 10, **dadurch gekennzeichnet, dass** das Zwischenelement (42) eine von einer geraden Ebene abweichende, insbesondere gekrümmte, Ausrichtfläche (72) zur Ausrichtung der Gegenplatte (36) aufweist.

12. Fassadenhaltevorrichtung (10) nach einem der Ansprüche 9 bis 11, **dadurch gekennzeichnet, dass** die Kopfoberseite (38) der Schraube (18) an dem Zwischenelement (42) anliegt.

13. Fassadenhaltevorrichtung (10) nach einem der Ansprüche 1 bis 11, **dadurch gekennzeichnet, dass** die Kopfoberseite (38) der Schraube (18) an der Gegenplatte (36) anliegt.

14. Fassadenhaltevorrichtung (10) nach einem der voranstehenden Ansprüche, **dadurch gekennzeichnet, dass** die Verbindungseinrichtung mindestens ein Formschlusselement (80, 86, 92) zur formschlüssigen Verbindung von Halteplatte (44) und Gegenplatte (36) umfasst.

## Claims

1. Façade-holding device (10), comprising a screw (18) for connection to a building wall (22), and a holding rail (24) for holding a façade cladding element or a substructure of a façade cladding element, a holding plate (44) for supporting a head underside (66) of the screw (18), a counterplate (36), which is connected to the holding rail (24) or is formed integrally therewith, for supporting a head upper side (38) of the screw (18), and a connection device for connecting the holding plate (44) and the counterplate (36) to one another, **characterised in that** the connection device comprises a screwed connection (58, 60, 62) and/or riveted connection.

2. Façade-holding device (10) according to claim 1, **characterised in that** the holding plate (44) has a receiving region (52) for arrangement of a screw head (40) of the screw (18).

3. Fagade-holding device (10) according to claim 2, **characterised in that** the receiving region (52) is in the form of a countersink (54).

4. Fagade-holding device (10) according to claim 2 or 3, **characterised in that** the holding plate (44) has notches (56) for passage of anti-rotation vanes of a fixing plug (12).

5. Fagade-holding device (10) according to any one of the preceding claims, **characterised in that** the facade-holding device comprises a fixing plug (12) into which the screw (18) is insertable.

6. Fagade-holding device (10) according to any one of the preceding claims, **characterised in that** the counterplate (36) is part of a profile element (30) which is connected or connectible to the holding rail (24).

7. Façade-holding device (10) according to claim 6, **characterised in that** the profile element (30) is a T-profile, an L-profile, a U-profile or a tulip-shaped profile.

8. Facade-holding device (10) according to any one of the preceding claims, **characterised in that** the holding plate (44) and the counterplate (36) are in contact with one another.

9. Fagade-holding device (10) according to any one of claims 1 to 7, **characterised in that** the holding plate (44) and the counterplate (36) are connected to one another with interposition of at least one intermediate element (42).

10. Facade-holding device (10) according to claim 9, **characterised in that** the intermediate element (42) is formed by an elastomeric layer or comprises such a layer.

11. Fagade-holding device (10) according to claim 9 or 10, **characterised in that** the intermediate element (42) has an alignment surface (72) that differs from a straight plane, especially a curved alignment surface, for alignment of the counterplate (36).

12. Fagade-holding device (10) according to any one of claims 9 to 11, **characterised in that** the head upper side (38) of the screw (18) is in contact with the intermediate element (42).

13. Fagade-holding device (10) according to any one of claims 1 to 11, **characterised in that** the head upper side (38) of the screw (18) is in contact with the counterplate (36).

14. Fagade-holding device (10) according to any one of the preceding claims, **characterised in that** the connection device comprises at least one interlocking element (80, 86, 92) for interlocking connection of the holding plate (44) and the counterplate (36).

## Revendications

1. Dispositif de maintien de façade (10) comprenant une vis (18) pour le lier à un mur de bâtiment (22) et un rail de maintien (24) pour maintenir un élément d'habillage de façade ou une sous-structure d'un élément d'habillage de façade, une platine de maintien (44) pour supporter une face inférieure de tête (66) de la vis (18), une contre-platine formée en seul tenant ou liée avec le rail de maintien (24) pour supporter une face supérieure de tête (38) de la vis (18) et un moyen de liaison pour lier la platine de maintien (44) et la contre-platine (36) l'une à l'autre,
**caractérisé en ce que**
le moyen de liaison comprend une vis (58, 60, 62) et/ou un écrou.

2. Dispositif de maintien de façade (10) selon la revendication 1, **caractérisé en ce que** la platine de maintien (44) présente une zone de réception (52) destinée à recevoir une tête de vis (40) de la vis (18).

3. Dispositif de maintien de façade (10) selon la revendication 2, **caractérisé en ce que** la zone de réception (52) est formée sous la forme d'une noyure (54).

4. Dispositif de maintien de façade (10) selon la revendication 2 ou 3, **caractérisé en ce que** la platine de maintien (44) présente des encoches (56) pour permettre le passage d'ailes anti-rotation d'une cheville (12).

5. Dispositif de maintien de façade (10) selon l'une des revendications précédentes, **caractérisé en ce que** le dispositif de maintien de façade comprend une cheville (12), dans laquelle la vis (18) peut être insérée,

6. Dispositif de maintien de façade (10) selon l'une des revendications précédentes, **caractérisé en ce que** la contre-platine (36) fait partie d'un élément profilé (30) lié ou pouvant être lié au rail de maintien (24).

7. Dispositif de maintien de façade (10) selon la revendication 6, **caractérisé en ce que** l'élément profilé (30) est un profilé en T, un profilé en L, un profilé en U ou un profilé en forme de tulipe.

8. Dispositif de maintien de façade (10) selon l'une des revendications précédentes, **caractérisé en ce que** la platine de maintien (44) et la contre-platine (36) reposent l'une contre l'autre.

9. Dispositif de maintien de façade (10) selon l'une des revendications 1 à 7, **caractérisé en ce que** la platine de maintien (44) et la contre-platine (36) sont liées l'une à l'autre avec interposition d'au moins un élément intermédiaire (42).

10. Dispositif de maintien de façade (10) selon la revendication 9, **caractérisé en ce que** l'élément intermédiaire (42) est formé par une couche d'élastomère ou comprend une telle couche.

11. Dispositif de maintien de façade (10) selon la revendication 9 ou 10, **caractérisé en ce que** l'élément intermédiaire (42) présente une surface d'alignement (72) s'écartant d'un plan droit, en particulier une surface d'alignement courbe, pour aligner la contre-platine (36).

12. Dispositif de maintien de façade (10) selon l'une des revendications 9 à 11, **caractérisé en ce que** la face supérieure de tête (38) de la vis (18) repose contre l'élément intermédiaire (42).

13. Dispositif de maintien de façade (10) selon l'une des revendications 1 à 11, **caractérisé en ce que** la face supérieure de tête (38) de la vis (18) repose contre la contre-platine (36).

14. Dispositif de maintien de façade (10) selon l'une des revendications précédentes, **caractérisé en ce que** le moyen de liaison comprend au moins un élément à complémentarité de forme (80, 86, 92) pour lier par complémentarité de forme la platine de maintien (44) et la contre-platine (36).
